# EUROPÄISCHE PATENTSCHRIFT

(11) **EP 1 038 776 B1**
(45) Veröffentlichungstag und Bekanntmachung des Hinweises auf die Patenterteilung: **10.12.2003**
(21) Anmeldenummer: 00102045.2
(22) Anmeldetag: 02.02.2000
(51) Int. Cl.: B65B 27/12

(54) **Verfahren und Werkzeug zum manuellen Abbinden eines gepressten Materialballens in einer Ballenpresse**
Method and tool for manually binding a compacted bale of material in a bale-press
Procédé et outil de liage manuel d'une balle de matériau comprimé dans une presse à balles

(30) Priorität: 02.02.1999 DE 19903828
(43) Veröffentlichungstag der Anmeldung: 27.09.2000
(73) Patentinhaber: Schwelling, Hermann, 88682 Salem (DE)
(72) Erfinder: Schwelling, Hermann, 88682 Salem (DE)
(74) Vertreter: Fürst, Siegfried

(56) Entgegenhaltungen:
- EP-A- 0 111 831
- DD-A- 82 300
- DE-U- 29 616 888
- FR-A- 966 577
- US-A- 1 499 096

## Beschreibung

Die Erfindung betrifft ein Verfahren und ein Werkzeug, insbesondere ein Kombiwerkzeug zum manuellen Abbinden eines gepreßten Materialballens in einer Ballenpresse, die zum Verarbeiten von Verpackungsmaterialien wie Kartonagen oder dergleichen gepreßten Materialien vorgesehen ist, gemäß dem Oberbegriff des Patentanspruches 1 bzw. des Patentanspruches 3.

Ein solches Verfahren und ein solches Werkzeug ist aus DE 29 616 888 U1 bekannt.

Aus dem Stand der Technik sind Ballenpressen mit vertikal wirkendem Preßstößel zum Herstellen von gepreßten und manuell abgebundenen Materialballen, insbesondere aus Kartonagen, Folien und anderen Verpackungsmaterialien, bekannt, bei denen das auf Vorratsrollen bevorratete und an bzw. in der Rückwand eines Preßschachtes geführte Umreifungsband, das aus Flachband, einer Schnur oder Draht besteht, mittels eines Bandziehers über die nach dem Preßvorgang entstandene, vorzugsweise von der Preßplatte niedergehaltene Ballenoberseite nach vorn bis zu einer Sockelleiste gezogen wird und dann mit einem vor dem Preßbeginn durch einen, auf oder in dem Preßschachtboden befindlichen, Führungskanal gezogenen und vorzugsweise an der Sockelleiste befestigten freien Schlaufenende des Umreifungsbandes nach dessen Lösen verbunden wird. Das Umreifungsband besteht aus Kunststoff, aus Kunststoff mit Einlagen oder z. B. aus Draht, der einen geringen Durchmesser oder eine geringe Dicke besitzt.
Aus der Praxis sind auch Vorrichtungen für Ballenpressen üblich und bekannt, bei denen die fertig gepreßten Materialballen mittels einer Folie oder eines Gewebes umhüllt werden.

Aus DD 82300 ist eine Vorrichtung zum Verbinden, Spannen, Sichern und lösen von Verzurrgutten bekannt.

Zur Durchführung der einzelnen Arbeitsschritte zum manuellen Abbinden des fertig gepressten Materialballens mit mehreren Umreifungsbändern sind dabei eine Vielzahl von einzelnen Arbeitsmitteln notwendig, wie beispielsweise ein Bandzieher, welcher als Ziehnadel ausgebildet sein kann, ein Spanner, z. B. in Form eines Ratschenspanners nach dem DE 296 16 888 U1, und ein Schneidmesser.
Diese einzelnen Arbeitsmittel müssen für einen Bediener der Ballenpresse immer griffbereit liegen. Zusätzlich kann noch das Problem auftreten, dass durch die Verwendung unterschiedlicher Bindematerialien weitere Arbeitsmittel notwendig sind, beispielsweise wenn stärkeres Drahtmaterial verwendet wird.
Der nach dem voranstehenden Fertigungsablauf notwendige Einsatz verschiedener, einzelner Arbeitsmittel erfordert neben einer guten Arbeitsorganisation, auch bei eingearbeiteten Bedienungspersonal, einen nicht unbedeutenden Aufwand an Fertigungshilfszeiten.

Bekannt und Praxis ist weiterhin, dass das feste Verbinden der Enden des Umreifungsbandes nach dem Spannen durch verknoten oder unter Zuhilfenahme einer sogenannten Bandklemme erfolgt. Als Voraussetzung für das Spannen muß jedoch nach dem vorbestimmten Verknotungs- bzw. Klemmpunkt noch ein entsprechend langes Ende vom Umreifungsband folgen, damit der Bediener einer Ballenpresse, mit einer oder zwei Händen dieses überstehende Ende greifend, das Umreifungsband nach- und zuziehen (Spannen und Klemmen) kann; das so gespannte Umreifungsband hat dann jedoch nicht die Vorspannung, die es erhält, wenn der Bediener ein Spannwerkzeug verwendet. Diese Arbeitsweise ist zeitaufwendig, die gepreßten Ballen sind relativ locker oder schütteln sich während ihres Transportes von der Ballen-presse bis zum Altstoffverwerter auf, was zudem negativ auf die Nutzung von Transportraum wirkt.
Um diese bestehende Probleme einzudämmen, wird beim Spannen des Umreifungsbandes z.B. ein Ratschenspanner eingesetzt, der zur sicheren Handhabung eine feste Standfläche benötigt. Letztere ist dann meistens die obere Fläche der den gepreßten Ballen niederhaltenden Preßplatte, auf die der Ratschenspanner oder eine gleichwirkende Bandspannvorrichtung aufgesetzt und mindestens zeitweilig mit der Preßplatte fest verbunden, z.B. in einer Führung geführt und arretiert, wird.
Das derart gespannte Umreifungsband hat dann zwar eine bessere Vorspannung, dem vorbestimmten Verknotungs- bzw. Klemmpunkt muß jedoch ebenso, wie beim Spannen mit den Händen, ein entsprechend langer Abschnitt des Umreifungsbandes folgen.
Der Verbrauch des Umreifungsbandes erhöht sich auch dadurch, dass das Schneidmesser oft ebenfalls an der Pressplatte in der Nähe zur Standfläche des Ratschenspanners oder an diesem selbst angeordnet ist.

Ausgehend von diesem Stand der Technik liegt der Erfindung die Aufgabe zugrunde, das Handling des manuellen Abbindens eines gepreßten Materialballens fertigungstechnisch zu vereinfachen, zudem für das manuelle Abbinden einen geringeren Arbeitszeitaufwand sowie einen sparsameren Umgang mit dem Umreifungsband zu ermöglichen.

Zur Lösung dieser Aufgabe schlägt die Erfindung ein Verfahren nach Patentanspruch 1 sowie ein entsprechendes Werkzeug nach Patentanspruch 3 vor.

Eine spezielle Weiterbildung des neuen Verfahrens besteht darin, dass das Ziehen des Umreifungsbandes über den gepressten Materialballen hinweg nach vorn und mindestens das Spannen des an seinem Ende bzw. Enden verbundenen bzw. Eingeschlauften Umreifungsbandes sowie vorzugsweise das Abtrennen des dem Verknotungs- bzw. Klemmpunkt folgenden, zur Vorratsrolle führenden Abschnittes des Umreifungsbandes nacheinander mit ein und demselben Spannhebel erfolgt; wobei das in seiner Grundform von einem Bandzieher ausgehende, durch die Erfindung weitergebildete und letztlich entstandene Werkzeug zur Durchführung des neuen Verfahrens zumindest vortrefflich als Spannmittel für ein besagtes strafferes Spannen des Umreifungsbandes einsetzbar ist.

Zur Durchführung des Verfahrens ist ein neuartig gestaltetes Werkzeug, insbesondere ein Kombiwerkzeug, vorgesehen, das mindestens ein, vorzugsweise zwei Funktionsmittel umfasst; mindestens ein Spannmittel, vorzugsweise ein Spannhebel mit zumindest ausgebildeten Endbereichen, vorzugsweise weist eines der ausgebildeten Enden des Spannhebels noch einen hakenförmig gestalteten Teilbereich auf, so dass das Spannmittel unter Einbindung eines Bandziehers zu einem Kombiwerkzeug wird. In Weiterung umfasst das Kombiwerkzeug zudem vorzugsweise noch eine Schneideinheit, die vorteilhaft ein Schneidmesser ist.

Mindestens die erfindungsgemäße Gestaltung des Spannmittels als Spannhebel mit ausgebildeten Endbereichen und insbesondere die Weiterbildung des Spannhebels zum mindestens noch einen Bandzieher (Ziehnadel) umfassenden Kombiwerkzeug sowie vorzugsweise weiterer Zuordnung einer Schneideinheit, die vorteilhaft ein Schneidmesser ist, bringen für einen Bediener einer Ballenpresse nun neben einer verkürzten Arbeitszeit bei der Bedienung einer Ballenpresse zugleich eine einfachere und sicherere Handhabung bei der Vorbereitung und während des manuellen Abbindens des fertig gepressten Materialballens.

Durch das Spannen mittels des neu gestalteten Spannmittels, dem Spannhebel mit ausgebildeten Endbereichen, kann das Umreifungsband wesentlich straffer als mit herkömmlichen Mitteln gezogen werden, so daß nach Umreifen und Rückfahren der Preßplatte einer Ballenpresse nur eine geringfügige Rückexpansion des gepreßten Materialballens erfolgt, wobei die für den Transport vorgegebenen Außenmaße des gepreßten Materialballens als auch sein vorgegebenes Gewicht viel besser eingehalten werden.

Vorteilhaft ist vorgesehen, daß Teilbereiche des Spannhebels und zugleich Teilbereiche des Bandziehers ein und derselbe Teilbereich am Kombiwerkzeug sind, mit jeweils einer anderen Funktion. In bevorzugter Weiterung weist das Kombiwerkzeug einen Längssteg auf, dessen eines Ende hakenförmig und dessen anderes Ende abgewinkelt ausgebildet ist, wobei in einem Abstand parallel und gleichgerichtet zum abgewinkelten Ende ein weiterer Schenkel vorzugsweise rechtwinklig von dem Längssteg abragt und wobei am Längssteg vorzugsweise noch ein Schneidmesser ausgebildet ist.

Bevorzugt ist weiterhin vorgesehen, daß das Schneidmesser aus niveaugleich von dem Längssteg des Kombiwerkzeuges abstehenden und in Längsrichtung zum hakenförmigen Ende weisenden konisch verjüngt ausgebildeten Schneidelementen besteht, zwischen denen das Umreifungsband zum Abschneiden geführt wird. Durch diese Ausbildung und Anordnung des Schneidmessers wird die Sicherheit beim Arbeiten für einen Bediener einer Ballenpresse gegenüber dem herkömmlichen Trennen des Umreifungsbandes erhöht.

In bevorzugter Ausführungsform wird eine Bandklemme, vorzugsweise aus mehreren Hebeln bestehend, für das Festklemmen der mit Vorspannung gespannten Umreifungsbandendabschnitte eingesetzt.

Vorteilhaft ist vorgesehen, daß das Kombiwerkzeug als Ziehnadel ausgebildet ist.

Des weiteren ist bevorzugt vorgesehen, daß das um einen Schenkel des Kombiwerkzeuges gewickelte Umreifungsband spannbar ist, wenn das Kombiwerkzeug in eine im wesentlichen aufwärts gerichtete Bewegungsrichtung geschwenkt wird, vorzugsweise wird die erforderliche Spannkraft dann erreicht, wenn dieser weitere, am Längssteg angeordnete Schenkel während der besagten aufwärts gerichteten Bewegung maximal annähernd einen 90°-Bogen beschrieben hat.

Eine bevorzugte Variante besteht noch darin, daß das Kombiwerkzeug mit seinem abgewinkelten Ende für das Ausführen der Spannbewegung in ein auf der Preßplatte der Ballenpresse angeordnetes Lagerteil eingelegt und abgestützt ist.

Vorteilhaft ist hierzu vorgesehen, daß der Grundkörper des Lagerteiles vorzugsweise U-förmig ausgebildet ist, in dessen einem von einer Basis abragenden Steg vorzugsweise ein Loch und in dessen parallel dazu gleichgerichtet abragenden Steg ein geöffnetes Langloch vorgesehen ist, die gemeinsam ein stützendes Lager für das abgewinkelte Ende des Kombiwerkzeuges bilden. Das Lagerteil kann zudem nachträglich auf Preßplatten vorhandener, im Einsatz befindlicher Ballenpressen aufgesetzt oder fest verbunden werden, wobei in spezieller Ausbildung das Lagerteil über die in der Preßplatte vorhandene Führungsnut für das Umreifungsband positioniert wird. Vorzugsweise ist das Lagerteil auf der Preßplatte angeschweißt und zudem ist über jeder dieser Führungsnuten ein Lagerteil vorgesehen.

Vorteilhafte Ausführungsformen bestehen noch darin, daß eine Halterung für das Kombiwerkzeug bei dessen Nichtbenutzung vorgesehen ist, die entweder und vorteilhaft an einer Außenseite des Preßkastens der Ballenpresse oder an, vorzugsweise auf, der Preßplatte der Ballenpresse angeordnet ist.

Ein bevorzugtes Ausführungsbeispiel eines erfindungsgemäßen Werkzeuges, ein Kombiwerkzeug, ist schematisch in Zeichnungen dargestellt und im folgenden näher beschrieben. Es zeigt dabei:
- Fig.1: ein Kombiwerkzeug in Funktionslage in Vorderansicht;
- Fig.2: einen als Kombiwerkzeug ausgebildeten Spannhebel in Ansicht;
- Fig.3: ein Kombiwerkzeug in Funktionslage in Draufsicht und
- Fig.4: eine Detailansicht eines Lagerteils.

Mit dem erfindungsgemäßen Verfahren und dem in Fig. 1 gezeigten bevorzugten Werkzeug, dem Kombiwerkzeug 1, zum manuellen Abbinden eines in einer Ballenpresse gepreßten Materialballens 2 erfolgt das Vor- und Herausziehen der oberen und vorderen Abschnitte des benötigten Umreifungsbandes 3 und zumindest das straffe Spannen von selbigem sowie vorzugsweise noch das Abschneiden des freien, oberhalb des Klemmpunktes befindlichen, zur Vorratsrolle zeigenden Abschnittes des Umreifungsbandes 3.

In den Figuren 1 bis 4 ist ein erfindungsgemäßes Kombiwerkzeug 1 für eine nicht näher dargestellte und an sich bekannte Ballenpresse dargestellt. Mit dem Kombiwerkzeug 1 erfolgt dabei entsprechend Figur 1 von einem Bediener der Ballenpresse nach der Fertigstellung eines gepreßten Materialballens 2, beispielsweise aus Kartonagen, das manuelle Abbinden, indem ein Umreifungsband 3 in Form von Flachband oder Draht von einer vorzugsweise an der Pressenvorderseite angeordneten, an sich bekannten und hier nicht näher dargestellten Vorratsrolle über die nach dem Preßvorgang entstandene, vorzugsweise von einer Preßplatte 11 niedergehaltene Ballenoberseite 4 von der Rückseite des Preßschachtes aus nach vorn zu einer Sockelleiste 18 gezogen wird und mit einem dort vor dem Preßbeginn in einem Führungskanal 19 auf dem Pressenboden 17 unterhalb der entstehenden Ballenunterseite 5 gezogenen und befestigten freien Schlaufenende 6, welches hier nach dem Pressen vorzugsweise mit einer Bandklemme 7, die aus einem Hebelsystem besteht, verbunden ist, gekoppelt sowie gespannt und abgelängt wird.

Das Kombiwerkzeug 1 ist hier in spezieller Ausbildung als Ziehnadel ausgebildet und besteht entsprechend Figur 2 aus einem Teilbereich, dem Längssteg 8, und weist an seinem einen freien ausgebildeten Ende einen Haken 9 zum Ziehen des Umreifungsbandes 3 und an seinem anderen freien ausgebildeten Ende eine rechtwinklige Abwinkelung, das abgewinkelte Ende 10 auf. Dieses abgewinkelte Ende 10 dient einerseits als Handgriff am Kombiwerkzeug 1 beim Ziehen, also als Handgriff der Ziehnadel/Bandzieher, und andererseits am Kombiwerkzeug 1 als Stützelement und drehbare Achse des anschließend als Spannmittel eingesetzten Spannhebels, der zum Spannen des Umreifungsbandes 3 auf der Preßplatte 11 aufgesetzt und im speziellen dabei im angeschweißten Lagerteil 16 nur abgestützt ist.
Das Lagerteil 16 ist hierzu vorzugsweise U-förmig ausgebildet, mit einem von einer Basis abragenden Steg, der ein Loch 16a aufweist, und einem parallel dazu gleichgerichteten, ebenfalls abragenden zweiten Steg, mit einem zum Loch 16a korrespondierenden, geöffneten Langloch 16b, die gemeinsam das Lager für das abgewinkelte Ende 10 des nun als Spannhebel benutzten Kombiwerkzeuges 1 bilden. Damit kann das Kombiwerkzeug 1 vortrefflich und vorzugsweise manuell in eine Bewegungsrichtung R geschwenkt und somit das um den weiteren Schenkel 12 gewickelte Umreifungsband 3 gespannt werden.
Der Abstand des weiteren Schenkels 12 vom abgewinkelten Ende 10 an dem Längssteg 8 ist vorteilhaft so bemessen, das die vorgesehene und beim Spannen zu erzeugende Spannkraft durch die besagte Schwenkbewegung R des Kombiwerkzeuges 1 mit maximal nur annähernd 90° erzielt wird.

Zum Abtrennen (Ablängen) des Umreifungsbandes 3 wird dieses in den Schneidelementen 14,15 der hier als Schneidmesser 13 ausgebildeten Schneideinheit des Kombiwerkzeuges 1 geführt, wobei die Schneideinheit 13, 14 und 15 des Kombiwerkzeuges 1 in unmittelbare Nähe des Klemmpunktes 7 positioniert wird.

Die Schneidelemente 14 und 15 sind niveaugleich vom Längssteg 8 des Kombiwerkzeuges 1 abstehend angeordnet und vorzugsweise in Längsrichtung des Kombiwerkzeuges 1 nach innen weisend konisch verjüngt ausgebildet. In einer Weiterung der Schneideinheit 13 sind die Schneidelemente 14 und 15 scherenähnlich ausgebildet, dies wird dann vorgesehen, wenn für das Umreifen Draht verwendet wird.

Bei Nichtbenutzung des Kombiwerkzeuges 1 kann dieses in einer nicht näher dargestellten Halterung, die entweder an einer Außenseite des Preßkastens der Ballenpresse oder außen an einer Tür oder an der Preßplatte 11 angeordnet ist, gehalten und bis zur nächsten Benutzung aufbewahrt werden.

Die Erfindung ist nicht auf das Ausführungsbeispiel beschränkt, sondern im Rahmen der Offenbarung vielfach variabel.
So liegt es im Wesen der Erfindung, dass bei Bedarf das besagte Werkzeug bevorzugt auch als Kombinationswerkzeug ausgebildet wird, d. h. dass die Funktionsteile Spannhebel, Bandzieher und Schneidmesser separate Bauteile sein können, welche konstruktiv so ausgebildet sind, dass diese wahlweise miteinander zu dem baulich einstückigen Kombiwerkzeug verbindbar sind, wobei jedes Funktionsteil für sich wahlweise lösbar ist. Diese Ausgestaltung hat insbesondere den Vorteil, dass die Betreiber von Pressen die ein besagtes Werkzeug benötigen, jedoch aber schon im Besitz eines Bandziehers und/oder einer Schneideinheit / Schneidmessers sind, nicht alle Funktionsteile nachkaufen müssen, sondern, kostenoptimiert, nur das jeweils fehlende Funktionsteil anschaffen können; insbesondere wird dies gemäß Erfahrung das separate Funktionsteil Spannhebel sein.
Es liegt auch noch im Wesen der Erfindung, dass das Kombiwerkzeug entweder den Bandzieher und den Spannhebel oder den Bandzieher und die Schneideinheit oder nur den Spannhebel und die Schneideinheit umfasst.

### Bezugszeichenverzeichnis

- 1: Kombiwerkzeug
- 2: Materialballen
- 3: Umreifungsband
- 4: Ballenoberseite
- 5: Ballenunterseite
- 6: Schlaufenende
- 7: Bandklemme
- 8: Längssteg
- 9: Haken
- 10: abgewinkeltes Ende
- 11: Preßplatte
- 12: Schenkel
- 13: Schneideinheit vorzugsweise Schneidmesser
- 14: Schneidelement
- 15: Schneidelement
- 16: Lagerteil
- 16a, 16b: Löcher (mindestens ein geöffnetes Langloch)
- 17: Pressenboden
- 18: Sockelleiste
- 19: Führungskanal
- R: Bewegungsrichtung (Schwenkbewegung)

## Patentansprüche

1. Verfahren zum manuellen Abbinden eines gepreßten Materialballens (2) in einer Ballenpresse, die zum Verar-beiten von Verpackungsmaterialien wie Kartonagen oder dergleichen gepreßten Materialien vorgesehen ist, wobei nach der Fertigstellung eines Materialballens (2) mit-tels eines Bandziehers ein Teilabschnitt des auf einer Vorratsrolle befindlichen Umreifungsbandes (3) über die nach dem Pressvorgang entstandene, vorzugsweise von einer Preßplatte (11) niedergehaltene, Ballenoberseite (4) von der Rückseite eines Preßschachtes aus nach vorn zu einer Sockelleiste (18) der Ballenpresse gezogen und mit einem dort vor dem Preßbeginn am Sockel der Ballen-presse unterhalb der entstehenden Ballenunterseite (5) befestigten freien Schlaufenende (6) des Umreifungsbandes (3) nach dessen Lösen zum Zweck des Spannens miteinander verbunden oder durchschlauft wird,
**dadurch gekennzeichnet,**
**dass** das straffe Spannen des an seinen Enden verbundenen oder durchschlauften Umreifungsbandes (3) mittels eines Spannmittels erfolgt, das als Spannhebel ausgebildet ist, an dem das Umreifungsband (3) zum Spannen zeit-weilig festlegbar ist und welcher zum Spannen mit einem seiner ausgebildeten Endbereiche an oder auf der Pressplatte (11) anlegbar sowie durch Bewegung seines anderen ausgebildeten Endbereiches um den Anlegepunkt schwenkbar ist, und dass sowohl das Herausziehen des Umreifungsbandes (3) von hinten nach vorn und entlang des gepressten Materialballens (2), als auch das straffe Spannen des an seinen Enden verbundenen oder durchschlauften Umreifungsbandes (3) mit ein und demselben Spannhebel, welcher mindestens zwei Funktionsteile umfassend als Kombiwerkzeug (1) gestaltet ist, erfolgt.

2. Verfahren nach Anspruch 1,
**dadurch gekennzeichnet,**
**dass** das Trennen /Abschneiden des Umreifungsbandes (3) mittels des Kombiwerkzeuges (1) erfolgt.

3. Werkzeug zum manuellen Abbinden eines in einer Ballenpresse gepressten Materialballens (2), zur Durchführung des Verfahrens nach einem der Ansprüche 1 bis 2, wobei das Werkzeug ein Spannmittel umfasst, das ein Spannhebel mit ausgebildeten Endbereichen ist, dass der Spannhebel, mindestens zwei Funktionsteile umfassend, als Kombiwerkzeug (1) ausgebildet ist.
**dadurch gekennzeichnet,**
**dass** das Kombiwerkzeug (1) einen Bandzieher, ein spannhebelartig ausgebildetes Spannmittel und eine Schneideinheit (13) umfasst, wobei
das Kombiwerkzeug (1) einen Längssteg (8) aufweist, dessen eines Ende (9) hakenförmig und dessen anderes Ende (10) abgewinkelt ausgebildet ist, wobei in einem Abstand parallel und gleichgerichtet zum abgewinkelten Ende (10) ein weiterer Schenkel (12) rechtwinklig von dem Längssteg (8) abragt und wobei am Längssteg (8) eine, bevorzugt als Schneidmesser geformte Schneideinheit (13) ausgebildet ist.

4. Kombiwerkzeug nach Anspruch 3,
**dadurch gekennzeichnet ,**
**dass** das Schneidmesser (13) aus niveaugleich von dem Längssteg (8) des Kombiwerkzeuges (1) abstehenden und in Längsrichtung zum hakenförmigen Ende (9) weisenden konisch verjüngt ausgebildeten Schneidelementen (14,15) besteht, zwischen denen das Umreifungsband (3) zum Abschneiden geführt wird.

5. Werkzeug nach einem der Ansprüche 3 bis 4,
**dadurch gekennzeichnet ,**
**dass** das Kombiwerkzeug (1) als Ziehnadel ausgebildet ist.

6. Werkzeug nach einem der Ansprüche 3 bis 5,
**dadurch gekennzeichnet ,**
**dass** dem Kombiwerkzeug (1) ein Lagerteil (16) zugeordnet ist, welches zur Benutzung auf die Preßplatte (11) auflegbar ist, zwecks Abstützung des Kombiwerkzeuges (1) während der Spannbewegung.

7. Werkzeug nach Anspruch 6,
**dadurch gekennzeichnet ,**
**dass** das Lagerteil (16) vorzugsweise u-förmig ausgebildet ist, wobei in dessen von einer Basis aufstrebenden zwei Stegen je eine Vertiefung, die speziell als korrespondierend zu einander liegende Löcher (16a, 16b) ausgebildet sind, wobei mindestens eines dieser Löcher die Form eines geöffneten Langloches (16b) hat, vorgesehen ist, die als stützendes Lager für das als drehbare Achse des Spannmittels genutzte abgewinkelte Ende (10) des Kombiwerkzeuges (1) dient.

8. Ballenpresse mit einem Werkzeug nach einem der Ansprüche 3 bis 7,
**dadurch gekennzeichnet,**
**dass** für das Werkzeug (1) eine Halterung vorgesehen ist, in der das Werkzeug bei dessen Nichtbenutzung aufbewahrt wird, wobei die Halterung an einer der Außenseiten des Preßkastens der Ballenpresse angeordnet ist.

9. Ballenpresse mit einem Werkzeug nach einem der Ansprüche 3 bis 7,
**dadurch gekennzeichnet ,**
**dass** für das Werkzeug (1) eine Halterung vorgesehen ist, in der das Werkzeug bei dessen Nichtbenutzung aufbewahrt wird, wobei die Halterung an der Preßplatte der Ballenpresse angeordnet ist.

10. Verfahren nach Anspruch 1 unter Anwendung eines Werkzeuges nach einem der Ansprüche 3 bis 8,
**dadurch gekennzeichnet ,**
**dass** das um einen Schenkel (12) des Kombiwerkzeuges (1) gewickelte Umreifungsband (3) spannbar ist, wenn das Kombiwerkzeug vorzugsweise in eine Bewegungsrichtung (R) geschwenkt wird.

11. Verfahren nach Anspruch 10,
**dadurch gekennzeichnet ,**
**dass** das Kombiwerkzeug (1) zur Erzeugung der Bewegungsrichtung (R) für das Spannen mit einem seiner Enden auf der Preßplatte (11) der Ballenpresse aufgesetzt, insbesondere in einem dort angeordneten Lagerteil (16) abgestützt ist.

12. Verfahren nach Anspruch 11,
**dadurch gekennzeichnet ,**
**dass** das abgewinkelte Ende (10) des Kombiwerkzeuges (1) in das Lagerteil (16), welches vorzugsweise u-förmig ausgebildet ist, mit einem von einer Basis abragenden Steg, in dem ein Loch (16a) vorgesehen ist, und einem parallel dazu gleichgerichteten, ebenfalls abragenden zweiten Steg, mit einem zum Loch (16a) korrespondierenden, geöffneten Langloch (16b), die gemeinsam ein Lager für das abgewinkelte Ende (10) des Kombiwerkzeuges (1) bilden, eingelegt als drehbare Achse eines schwenkbaren Spannhebels dient.

## Claims

1. Method of manually binding a pressed material bale (2) in a bale press, which is provided for processing packaging materials such as cardboard or like pressed materials, wherein after finishing of a material bale (2) a part portion of the hooping band (3) disposed on a storage roll is drawn by means of a band putter over the bale upper side (4), which arises after the pressing process and is preferably held down by a press plate (11), from the rear side of a press shaft forwardly to a base strip (18) of the bale press and connected with or looped through a free loop end (6), which before the start of pressing was fastened there to the base of the bale press below the arising bale underside (5), of the hooping band (3) after loosening thereof for the purpose of tightening, **characterised in that** the stretching tight of the hooping band (3) connected or looped through at its ends is carried out by way of tensioning means which is constructed as a tensioning lever, to which the hooping band (3) can, for the stretching, be temporarily fastened and which for stretching can be placed by one of its formed end regions at or on the press plate (11) as well as pivoted about the application point by movement of its other formed end region, and that not only the drawing out of the hooping band (3) forwardly from the back and along the pressed material bale (2), but also the stretching tight of the hooping band (3) connected or looped through at its ends is carried out with one and the same tensioning lever, which is designed as a combination tool (1) comprising at least two functional parts.

2. Method according to claim 1, **characterised in that** the separating/cutting-off of the hooping band (3) is carried by means of the combination tool (1).

3. Tool for manual binding of a material bale (2) pressed in a bale press, for carrying out the method according to one of claims 1 and 2, wherein the tool comprises a tensioning means which is a tensioning lever with formed end regions, that the tensioning lever is constructed as a combination tool (1) comprising at least two function parts, **characterised in that** the combination tool (1) comprises a band puller, a tensioning means constructed in the manner of a tensioning lever and a cutting unit (13), wherein the combination tool (1) has a longitudinal web (8), one end (9) of which is hook-shaped and the other end (10) of which is constructed to be angled, wherein a further limb (12) projects at right angles from the longitudinal web (8) at a spacing parallel to and in the same direction as the angled end (10) and wherein a cutting unit (13) preferably formed as a cutting knife is constructed at the longitudinal web (8).

4. Combination tool according to claim 3, **characterised in that** the cutting knife (13) projects to equal level from the longitudinal web (8) of the combination tool (1) and consists of cutting elements (14, 15) which face in longitudinal direction towards the hook-shaped end (9) and are constructed to conically taper and between which the hooping band (3) is guided for cutting.

5. Tool according to one of claims 3 and 4, **characterised in that** the combination tool (1) is constructed as a pulling needle.

6. Tool according to one of claims 3 to 5, **characterised in that** a bearing part (16) is associated with the combination tool (1) and for use can be placed on the press plate (11) for the purpose of supporting the combination tool (1) during the stretching movement.

7. Tool according to claim 6, **characterised in that** the bearing part (16) is preferably constructed to be U-shaped, wherein a respective depression is provided in each of two webs thereof rising up from a base, the depressions being specifically formed as holes (16a, 16b) disposed to correspond with one another, wherein at least one of these holes has the form of an opened slot (16b) which serves as a supporting bearing for the angled end (10), which is used as a rotatable axle of the tensioning means, of the combination tool (1).

8. Bale press with a tool according to one of claims 3 to 7, **characterised in that** a mount, in which the tool is retained in the case of non-use thereof, is provided for the tool (1), wherein the mount is arranged at one of the outer sides of the press box of the bale press.

9. Bale press with a tool according to one of claims 3 to 7, **characterised in that** a mount, in which the tool is retained in the case of non-use thereof, is provided for the tool (1), wherein the mount is arranged at the press plate of the bale press.

10. Method according to claim 1 with use of a tool according to one of claims 3 to 8, **characterised in that** the hooping band (3) wound around a limb (12) of the combination tool (1) can be tensioned when the combination tool is pivoted preferentially in one direction (R) of movement.

11. Method according to claim 10, **characterised in that** the combination tool (1) is placed by one of its ends on the press plate (11) of the bale press for producing the movement direction (R) for the stretching, in particular is supported in a bearing part (16) arranged there.

12. Method according to claim 11, **characterised in that** the angled end (10) of the combination tool (1) serves as a rotatable axle of a pivotable tensioning lever when laid in the bearing part (16), which is preferably formed to be U-shaped, with a web which projects from a base and in which a hole (16a) is provided, and a second web which is parallel thereto in the same direction and similarly projects, with an opened slot (16b) which corresponds with the hole (16a), the hole and slot together forming a bearing for the angled end (10) of the combination tool (1).

## Revendications

1. Procédé de liage manuel d'une balle (2) de matériau comprimé dans une presse à balles prévue pour le traitement de matériaux d'emballage tels que des cartonnages ou des matériaux comprimés similaires, procédé dans lequel, après la production d'une balle de matériau (2), au moyen d'un étireur de ruban, un segment du ruban de cerclage (3) situé sur un rouleau de réserve est tiré vers l'avant jusqu'à un listel d'embase (18) de la presse à balles, depuis la face postérieure d'une cavité de compression, au-dessus de la face supérieure (4) de la balle qui résulte du processus de compression et est, de préférence, maintenue abaissée par une plaque de pression (11) ; puis est solidarisé ou noué sur lui-même par une extrémité libre (6) d'une boucle dudit ruban de cerclage (3) qui est fixée à l'embase de la presse à balles avant le début de la compression, au-dessous de la face inférieure (5) de la balle en cours de formation, en vue du serrage après dissociation dudit ruban,
**caractérisé par le fait**
**que** le serrage rigide du ruban de cerclage (3), solidarisé à ses extrémités ou noué sur lui-même, s'effectue à l'aide d'un moyen de serrage qui est réalisé sous la forme d'un levier de serrage sur lequel ledit ruban de cerclage (3) peut être provisoirement consigné à demeure en vue du serrage et qui, pour procéder au serrage, peut être appliqué contre ou sur la plaque de pression (11) par l'une de ses régions extrêmes profilées, et peut pivoter autour du point d'application, par mouvement de son autre région extrême profilée ; et par le fait qu'aussi bien l'extraction du ruban du cerclage (3) de l'arrière vers l'avant et le long de la balle (2) de matériau comprimé, que le serrage rigide du ruban de cerclage (3) solidarisé à ses extrémités ou noué sur lui-même, s'opèrent à l'aide d'un seul et même levier de serrage conçu comme un outil combiné (1) comprenant au moins deux parties fonctionnelles.

2. Procédé selon la revendication 1,
**caractérisé par le fait que** la séparation/le sectionnement du ruban de cerclage (3) s'opère au moyen de l'outil combiné (1).

3. Outil de liage manuel d'une balle (2) de matériau comprimé dans une presse à balles, pour la mise en oeuvre du procédé selon l'une des revendications 1 à 2, ledit outil comprenant un moyen de serrage se présentant comme un levier de serrage à régions extrêmes profilées, lequel levier de serrage est réalisé sous la forme d'un outil combiné (1) comprenant au moins deux parties fonctionnelles,
**caractérisé par le fait**
**que** ledit outil combiné (1) englobe un étireur de ruban, un moyen de serrage réalisé à la manière d'un levier de serrage, et une unité de sectionnement (13), ledit outil combiné (1) comportant un fût longitudinal (8) dont l'une (9) des extrémités est réalisée en forme de crochet, et dont l'autre extrémité (10) est de réalisation coudée, sachant qu'une branche supplémentaire (12) fait saillie à angle droit au-delà du fût longitudinal (8), à distance de l'extrémité coudée (10), parallèlement à cette dernière et dans la même direction, et sachant qu'une unité de sectionnement (13), de préférence configurée en une lame de coupe, est ménagée sur ledit fût longitudinal (8).

4. Outil combiné selon la revendication 3,
**caractérisé par le fait**
**que** la lame de coupe (13) se compose d'éléments sectionneurs (14, 15) qui sont réalisés avec rétrécissement conique, font saillie à un même niveau au-delà du fût longitudinal (8) de l'outil combiné (1), sont orientés vers l'extrémité (9) en forme de crochet, dans la direction longitudinale, et entre lesquels le ruban de cerclage (3) est guidé en vue du sectionnement.

5. Outil selon l'une des revendications 3 à 4,
**caractérisé par le fait**
**que** ledit outil combiné (1) est réalisé sous la forme d'une broche de traction.

6. Outil selon l'une des revendications 3 à 5,
**caractérisé par le fait**
**qu'**une pièce de montage (16), affectée à l'outil combiné (1), peut être fonctionnellement appliquée sur la plaque de pression (11) en vue de conférer un appui audit outil combiné (1), au cours du mouvement de serrage.

7. Outil selon la revendication 6,
**caractérisé par le fait**
**que** la pièce de montage (16) est de préférence réalisée avec configuration en U dont les deux membrures, se dressant à partir d'une base, comportent des renfoncements respectifs spécifiquement réalisés comme des trous (16a, 16b) mutuellement concordants, au moins l'un de ces trous revêtant la forme d'un trou oblong ouvert (16b) qui remplit la fonction d'une portée conférant un appui à l'extrémité coudée (10) de l'outil combiné (1), utilisée en tant qu'axe rotatif du moyen de serrage.

8. Presse à balles équipée d'un outil conforme à l'une des revendications 3 à 7,
**caractérisée par le fait**
**qu'**il est prévu, pour l'outil (1), un ensemble de retenue dans lequel ledit outil est conservé lors de sa non-utilisation, ledit ensemble de retenue étant disposé à l'une des faces extérieures du caisson de compression de la presse à balles.

9. Presse à balles équipée d'un outil conforme à l'une des revendications 3 à 7,
**caractérisée par le fait**
**qu'**il est prévu, pour l'outil (1), un ensemble de retenue dans lequel ledit outil est conservé lors de sa non-utilisation, ledit ensemble de retenue étant disposé sur la plaque de pression de la presse à balles.

10. Procédé selon la revendication 1, avec utilisation d'un outil conforme à l'une des revendications 3 à 8,
**caractérisé par le fait**
**que** le ruban de cerclage (3), enroulé autour d'une branche (12) de l'outil combiné (1), peut être tendu lorsque ledit outil combiné est animé d'un pivotement, de préférence dans une direction de mouvement (R).

11. Procédé selon la revendication 10,
**caractérisé par le fait**
**que**, pour générer la direction de mouvement (R) en vue du serrage, l'outil combiné (1) est déposé par l'une de ses extrémités sur la plaque de pression (11) de la presse à balles, en prenant notamment appui dans une pièce de montage (16) disposée sur ladite plaque.

12. Procédé selon la revendication 11,
**caractérisé par le fait**
**que** l'extrémité coudée (10) de l'outil combiné (1) sert d'axe rotatif d'un levier de serrage pivotant en étant insérée dans la pièce de montage (16) qui est réalisée, de préférence, avec configuration en U comprenant une membrure saillant au-delà d'une base et dans laquelle un trou (16a) est prévu, et une seconde membrure qui fait semblablement saillie, est orientée parallèlement à la membrure précitée, dans la même direction que cette dernière, et comporte un trou oblong ouvert (16b) concordant avec ledit trou (16a), lesquels trous forment conjointement une portée destinée à l'extrémité coudée (10) de l'outil combiné (1).
